# EUROPÄISCHE PATENTSCHRIFT

(11) **EP 2 246 123 B1**
(45) Veröffentlichungstag und Bekanntmachung des Hinweises auf die Patenterteilung: **03.08.2011**
(21) Anmeldenummer: 09450214.3
(22) Anmeldetag: 16.11.2009
(51) Int. Cl.: B05B 15/02, B08B 9/02, B08B 9/027, D21F 1/32, D21F 1/34

(54) **Vorrichtung zum Verspritzen einer Flüssigkeit**
Device for spraying a liquid
Dispositif de vaporisation d'un liquide

(30) Priorität: 27.04.2009 AT 6392009
(43) Veröffentlichungstag der Anmeldung: 03.11.2010
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Hehenberger, Reinhard

(56) Entgegenhaltungen:
- US-A- 5 909 847
- US-A1- 2004 195 353

## Beschreibung

Die gegenständliche Erfindung betrifft eine Vorrichtung beispielsweise gemäβ Dokument US 2004/195353 zum Verspritzen einer Flüssigkeit, wie einer Reinigungsflüssigkeit oder einer Schmierflüssigkeit, auf das Siebband bzw. auf das Filzband in einer Anlage zur Papiererzeugung mit einer Rohrleitung für die Zufuhr der Flüssigkeit, welche mit Spritzdüsen ausgebildet ist, wobei sich innerhalb der Rohrleitung eine Welle mit einer Reinigungseinrichtung für die Spritzdüsen bzw. für die Innenwand der Rohrleitung befindet, weiters die Welle mit einer zylindrischen Hülse ausgebildet ist, welche in einem an die Rohrleitung anschließenden Gehäuse angeordnet ist, wobei die Hülse eine Kulissenführung sowie weiters ein Gewinde aufweist, welches mit einer Stellspindel zusammenwirkt und wobei ein gegenüber dem Gehäuse quer verstellbarer Bolzen od.dgl. vorgesehen ist, welcher in einer ersten Stellung in die Kulissenführung hineinragt, wodurch bei einer Verdrehung der Stellspindel die Welle in Längsrichtung der Rohrleitung verschiebbar ist.

Bei einer Vorrichtung zum Verspritzen von Flüssigkeiten, wie Reinigungsflüssigkeiten oder Schmierflüssigkeiten, auf Siebbänder bzw. auf Filzbänder in einer Anlage zur Erzeugung von Papier besteht das Erfordernis, innerhalb der Rohrleitung eine Reinigungseinrichtung vorzusehen, durch welche die in der Rohrleitung befindlichen Spritzdüsen und die Innenwand der Rohrleitung gereinigt werden können. Hierfür sind innerhalb der Rohrleitung Bürsten, Schaber od.dgl. vorgesehen, welche entweder in Richtung der Rohrleitung verschiebbar sind oder welche innerhalb der Rohrleitung verschwenkbar sind.

Hierbei ist es bekannt, dass sich die Reinigungseinrichtung auf einer verschiebbaren Welle befindet und dass an die Rohrleitung ein sich in Achsrichtung der Rohrleitung erstreckendes Gehäuse angeflanscht ist, in welchem sich eine Stellstange befindet, welche einerseits mit der Welle starr verbunden ist und an welche andererseits eine zylindrische Hülse anschließt, welche mit einer sich in deren Längsrichtung erstrekkenden Kulissenführung sowie mit einem Innengewinde ausgebildet ist. In die Kulissenführung ragt ein vom Gehäuse quer abragender Bolzen ein und dem Innengewinde ist eine Stellspindel zugeordnet, welche mittels eines außerhalb des Gehäuses befindlichen Handrades verdrehbar ist.

Durch eine Verdrehung des Handrades und damit der Stellspindel, deren Gewinde mit dem Innengewinde der Hülse zusammenwirkt, wird die Hülse aufgrund der Kulissenführung innerhalb des Gehäuses in dessen Längsrichtung verschoben. Durch diese Verschiebung der Hülse werden auch die Stellstange und die mit dieser fest verbundene Welle, auf welcher sich die Reinigungseinrichtung befindet, innerhalb der Rohrleitung in deren Längsrichtung verschoben, wodurch die in dieser befindlichen Spritzdüsen gereinigt werden.
An dem der Welle abliegenden Ende der Kulissenführung ist diese mit einem schräg verlaufenden Abschnitt ausgebildet, wodurch aufgrund des in diese einragenden Bolzens die Hülse und die Welle um etwa 45° verdreht werden, wodurch die Reinigungseinrichtung von den Spritzdüsen weg verschwenkt wird. Es ist dies die Außerbetriebsstellung der Reinigungseinrichtung, in welcher die Flüssigkeit den Spritzüsen zugeführt werden kann.
Durch diese bekannte Vorrichtung erfolgt jedoch durch die Verschiebung der Reinigungseinrichtung ausschließlich eine Reinigung der Spritzdüsen.

Es ist weiters eine Einrichtung bekannt, bei welcher das Handrad mit der Welle für die Reinigungseinrichtung auf Verdrehung gekuppelt ist, wodurch die Reinigungseinrichtung innerhalb der Rohrleitung verschwenkbar ist, sodass nicht nur die Spritzdüsen, sondern auch die Innenwand der Rohrleitung gereinigt werden können. Allerdings ist es mit dieser bekannten Einrichtung nicht möglich, die Reinigungseinrichtung in Längsrichtung der Rohrleitung zu verschieben, weswegen den technischen Erfordernissen deshalb nicht entsprochen wird, da für eine optimale Reinigung der Spritzdüsen eine Verschiebung der Reinigungseinrichtung in Längsrichtung der Rohrleitung erforderlich ist.

Der gegenständlichen Erfindung liegt somit die Aufgabe zugrunde, eine Einrichtung zu schaffen, bei welcher die Reinigungseinrichtung innerhalb der Rohrleitung sowohl verschoben als auch beliebig verschwenkt werden kann, wobei sie längs der Innenwand der Rohrleitung gleitet. Diese Aufgabe wird erfindungsgemäß dadurch gelöst, dass ein zweiter Bolzen od.dgl. vorgesehen ist, durch welchen die Stellspindel mit der zylindrischen Hülse auf deren Verdrehung kuppelbar ist, wodurch nach Verstellung des ersten Bolzens od.dgl. aus der Kulissenführung heraus die Welle durch die Stellspindel verdrehbar ist.

Vorzugsweise ist der zweite Bolzen od.dgl., welcher sich in einer Querbohrung der Stellspindel befindet, unter Wirkung einer Stellfeder auf radiale Verstellung hin belastet, wobei er an das innere Ende des ersten Bolzens od.dgl. anliegt und nach einer Verstellung des ersten Bolzens od.dgl. radial nach außen unter Wirkung der Stellfeder in die Kulissenführung hineinragt.

Vorzugsweise ist der erste Bolzen od.dgl. in eine erste Stellung, in welcher er in die Kulissenführung so weit einragt, dass sich der zweite Bolzen od.dgl. außerhalb der Kulissenführung befindet, weiters in eine zweite Stellung, in welcher sich sowohl der erste Bolzen od.dgl. als auch der zweite Bolzen od.dgl. innerhalb der Kulissenführung befinden, und zudem in eine dritte Stellung, in welcher er sich außerhalb der Kulissenführung befindet, einstellbar und in diesen Stellungen feststellbar.

Gemäß einer Ausführungsvariante weist der zweite Bolzen od.dgl., welcher in eine Querbohrung der Stellspindel einsetzbar ist, eine solche Länge auf, dass er in die Kulissenführung hineinragt. Dabei kann der erste Bolzen od.dgl. in eine erste Stellung, in welcher er in die Kulissenführung hineinragt, und in eine zweite Stellung, in welcher er sich außerhalb der Kulissenführung befindet, verstellbar sein. Insbesondere kann die Wandung des Gehäuses mit einer Gewindebohrung ausgebildet sein, in welcher der erste Bolzen od.dgl. einschraubbar und hierdurch in seiner Lage in Bezug auf die Kulissenführung einstellbar ist.

Der Gegenstand der Erfindung ist nachstehend anhand von zwei in der Zeichnung dargestellten Ausführungsbeispielen näher erläutert. Es zeigen:
- FIG. 1: eine erfindungsgemäße Vorrichtung, in axonometrischer Darstellung,
- FIG.2: und FIG.2a eine erste Ausführungsform der erfindungsgemäßen Vorrichtung in axialem Schnitt und im Schnitt nach der Linie IIa-IIa der FIG.2, in einer ersten Betriebsstellung,
- FIG.3: und FIG.3a die erste Ausführungsform in axialem Schnitt und im Schnitt nach der Linie IIIa-IIIa der FIG.3, in einer zweiten Betriebsstellung,
- FIG.4: und FIG.4a ein Detail der ersten Ausführungsform einer erfindungsgemäßen Vorrichtung, in axonometrischer Darstellung,
- FIG.5: die erste Ausführungsform in axialem Schnitt, in einer dritten Betriebsstel- lung,
- FIG.5a: das Detail B der FIG.5 in einem gegenüber dieser vergrößerten Maßstab,
- FIG.5b: das Detail B der FIG.5 in gegenüber dieser vergrößertem Maßstab und in einer anderen Stellung,
- FIG.5c: die erste Ausführungsform einer erfindungsgemäßen Vorrichtung in axialem Schnitt, in einer vierten Betriebsstellung,
- FIG.6: eine zweite Ausführungsform der erfindungsgemäßen Vorrichtung, in axialem Schnitt und in einer mittleren Betriebsstellung,
- FIG.6a: das Detail D der FIG.6, in einem gegenüber dieser vergrößerten Maßstab, so- wie
- FIG.6b: und FIG.6c die zweite Ausführungsform der erfindungsgemäßen Vorrichtung, jeweils in axialem Schnitt und in zwei weiteren Betriebsstellungen.

In FIG. 1 ist eine mit Spritzdüsen 11 ausgebildete Rohrleitung 1 dargestellt, in welcher sich eine Reinigungseinrichtung 2 befindet. An das linke Ende der Rohrleitung 1 schließt eine Zufuhrleitung 12 an, über welche der Rohrleitung 1 eine Flüssigkeit, wie eine Reinigungsflüssigkeit oder eine Schmierflüssigkeit, insbesondere Wasser, zugeführt wird, welche durch die Spritzdüsen 11 auf ein Siebband oder auf ein Filzband in einer Anlage zur Papiererzeugung ausgespritzt wird. An das rechte Ende der Rohrleitung 1 ist mittels eines Flansches 3 ein zylindrisches Gehäuse 10 angesetzt, in welchem sich eine Stelleinrichtung für die Reinigungseinrichtung 2 befindet, wobei die Stelleinrichtung durch ein Handrad 41 betätigbar ist. Weiters ist an die Rohrleitung 1 ein Stutzen 13 angeschlossen, in welchem sich ein durch einen Stellhebel 14 steuerbares Ventil befindet. Über den Stutzen 13 kann während des Reinigungsvorganges eine Spülung der Rohrleitung 1 erfolgen. Eine periodische Reinigung der Rohrleitung 1 ist deshalb erforderlich, da sich in der der Rohrleitung 1 zugeführten Flüssigkeit Schmutzpartikel befinden können, welche sich an der Innenseite der Spritzdüsen 11 ablagern, wodurch die Funktionsfähigkeit der Spritzdüsen 11 beeinträchtigt wird oder welche sich an der Innenwand der Rohrleitung 1 ablagern, wodurch gleichfalls die Funktionsfähigkeit der Reinigungseinrichtung beeinträchtigt wird.

Wie dies weiters aus den FIG.2 und FIG.2a ersichtlich ist, befindet sich die Reinigungseinrichtung 2 auf einer Welle 21, welche mit Abstandhaltern 22 und mit einem Träger 23 für eine Bürste 24 ausgebildet ist, wobei die Bürste 24 am Träger 23 mittels eines Schraubbolzens 25 gehalten ist.
Die innerhalb des Gehäuses 10 befindliche Stelleinrichtung 4 weist eine Stellstange 42 auf, welche den Flansch 3 abgedichtet durchsetzt und welche mit der Welle 21 starr verbunden ist. Innerhalb des Gehäuses 10 schließt an die Stellstange 42 eine mit dieser fest verbundene zylindrische Hülse 43 an, welche mit einem Schlitz 44, einer Nut od.dgl. ausgebildet ist, in welchen ein in das Gehäuse 10 eingeschraubter Bolzen 45 einragt. An dem der Rohrleitung 1 abgewandten Ende des Schlitzes 44, welcher sich in Längsrichtung der Hülse 43 erstreckt, ist dieser mit einem schräg zur Längsrichtung verlaufenden Abschnitt 44a ausgebildet, welcher in einer die Hülse 43 durchsetzenden Bohrung mündet. Weiters ist die Hülse 43 an ihrem der Rohrleitung 1 abgewandten Ende mit einem Innengewinde 46 ausgebildet. In die Hülse 43 ragt eine Stellspindel 47 ein, welche mit einem Außengewinde 48 ausgebildet ist, das mit dem Innengewinde 46 der zylindrischen Hülse 43 zusammenwirkt. Auf die Stellspindel 47 ist das Handrad 41 aufgesetzt, durch welches die Stellspindel 47 verdrehbar ist.

Die Funktion dieser Vorrichtung ist wie folgt:
Durch eine Verdrehung des Handrades 41 wird die Stellspindel 47 verdreht. Hierdurch werden mittels des Außengewindes 48 der Stellspindel 47 und des Innengewindes 46 der Hülse 43 sowie aufgrund des in den Schlitz 44 einragenden Bolzens 45, wodurch eine Kulissenführung gebildet ist, die Hülse 43 und die Stellstange 42 gegenüber dem Gehäuse 10 sowie die Welle 21 und mit dieser die Bürste 24 gegenüber der Rohrleitung 1 in Richtung des Pfeiles A verschoben. Durch diese Verschiebung erfolgt mittels der Bürste 24 eine wirksame Reinigung der Sprühdüsen 11.

Am Ende dieser Stellbewegung gelangt der Bolzen 45 in den schräg verlaufenden Abschnitt 44a des Schlitzes 44, wodurch die Hülse 43, die Stellstange 42 und die Welle 21 um etwa 45° verdreht werden. Diese Stellung der Welle 21 ist in den FIG.3 und FIG.3a dargestellt. Hierdurch werden die Spritzdüsen 11 von der Bürste 24 freigegeben. Da der Bolzen 45 am Ende des schrägen Abschnittes 44a des Schlitzes 44 in die dort befindliche Bohrung 50 gelangt, ist eine weitere Verdrehung der Hülse 43 und damit eine Verschiebung der Bürste 24 nicht mehr möglich.

Wie dies weiters in den FIG.4 und FIG.4a dargestellt ist, kann in das Gehäuse 10 zusätzlich zum Bolzen 45 ein weiterer Bolzen 51 eingesetzt werden, durch welchen die Hülse 43 und die Stellspindel 47 miteinander auf Verdrehung kuppelbar sind.

Wie dies aus den FIG.5 und FIG.5a ersichtlich ist, ist die Stellspindel 47 an ihrem dem Handrad 41 gegenüber liegenden Ende mit einem Fortsatz 47a ausgebildet, welcher eine Querbohrung 52 aufweist, in welche der zweite Bolzen 51 einragt. Da sich der Kopf 51a des zweiten Bolzens 51 in der Bohrung 50 befindet und weiters der erste Bolzen 45 mit einem Fortsatz 45a in eine im Kopf 51a des zweiten Bolzens 51 befindliche Bohrung 51b einragt, ist die Stellspindel 47 weder verdrehbar noch verschiebbar. Vielmehr befindet sich die Reinigungseinrichtung in ihrer Außerbetriebsstellung.

Sobald demgegenüber, wie dies aus FIG.5b ersichtlich ist, der erste Bolzen 45 in Richtung des Pfeiles C nach oben verstellt wird, wird der zweite Bolzen 51 vom ersten Bolzen 45 freigegeben, wodurch die Stellspindel 47 verdrehbar ist. Da die Stellspindel 47 mittels des zweiten Bolzens 51 mit der Hülse 43, der Stellstange 42 und der Welle 21 auf Verdrehung gekuppelt ist, wird durch eine Verdrehung des Handrades 41 die Welle 21 über die Hülse 43 und die Stellstange 42 verdreht, wodurch die Bürste 23 längs der Innenwand der Rohrleitung 1 verschwenkt wird.
Eine dieser weiteren Betriebsstellungen ist in FIG.5c dargestellt. Hierdurch können sowohl die Spritzdüsen 11 als auch die Innenwand der Rohrleitung 1 gereinigt werden.

Somit ist eine Vorrichtung geschaffen, mittels welcher die in der Rohrleitung 1 befindliche Reinigungseinrichtung 2 gegenüber der Rohrleitung 1 sowohl verschoben als auch beliebig verschwenkt werden kann, wodurch an den Spritzdüsen 11 und an der Innenwand der Rohrleitung 1 befindliche Schmutzpartikel von den Spritzdüsen 11 und von der Innenwand der Rohrleitung 1 abgelöst werden.

Um diese Schmutzpartikel aus der Rohrleitung 1 zu entfernen, wird das im Stutzen 13 befindliche Ventil durch eine Verschwenkung des Handhebels 14 in seine Offenstellung verstellt, wodurch die über die Leitung 12 zugeführte Flüssigkeit die Rohrleitung 1 durchsetzt und über den Stutzen 13 abfließt. Hierdurch werden in der Rohrleitung 1 befindliche Schmutzpartikel, welche mittels der Bürste 24 während des Reinigungsvorganges von den Spritzdüsen 11 bzw. von der Innenwand der Rohrleitung 1 abgelöst worden sind, durch den Stutzen 13 hindurch abgeführt.

Die anhand der FIG.6, FIG.6a, FIG.6b und FIG.6c erläuterte zweite Ausführungsform einer erfindungsgemäßen Vorrichtung unterscheidet sich von der ersten Ausführungsform dadurch, dass der in die im Fortsatz 47a der Stellspindel 47 vorgesehene Bohrung 52 eingesetzte zweite Bolzen 51 mit einer zwischen dem Fortsatz 47a und dem Bolzenkopf 51a befindlichen Druckfeder 53 ausgebildet ist und dass der erste Bolzen 45, welcher in eine im Gehäuse 10 vorgesehene Bohrung 10a eingeschraubt ist, in drei unterschiedliche Höhenlagen einstellbar ist.

In der in den FIG.6 und FIG.6a dargestellten Stellung ragen sowohl der Bolzen 45 als auch der zweite Bolzen 51 in die am Ende des Schlitzes 44 befindliche Bohrung 50 ein, wodurch die Stellstange 42 und die Welle 21 weder verdrehbar noch verschiebbar sind und sich die Reinigungseinrichtung in ihrer Außerbetriebsstellung befindet.
In der in FIG.6b dargestellten Lage ragt der erste Bolzen 45 so weit in den Schlitz 44 ein, dass der zweite Bolzen 51 entgegen der Wirkung der Druckfeder 53 so verstellt worden ist, dass sich der Bolzenkopf 51a außerhalb des Schlitzes 44 befindet. Es ist die Anfangsstellung der Stellspindel 47 bzw. der Stellstange 21. Durch eine Verdrehung des Handrades 41 erfolgt dabei durch die Kulissenführung eine Verschiebung der zylindrischen Hülse 43, der Stellstange 42 und der Welle 21 bzw. eine Verschiebung der Bürste 24 in Längsrichtung der Rohrleitung 1.
Sobald, wie dies in FIG.6c dargestellt ist, der erste Bolzen 45 so weit nach oben verstellt worden ist, dass er sich außerhalb der Bohrung 50 befindet, wogegen der Bolzenkopf 51a unter Wirkung der Druckfeder 53 in die Bohrung 50 hineingelangt ist, wird die Stellspindel 47 mit der zylindrischen Hülse 43 und über diese mit der Stellstange 42 und die Welle 21 auf Verdrehung gekuppelt. Sobald das Handrad 41 verdreht wird, wird hierdurch die Bürste 24 längs der Innenwand der Rohrleitung 1 verschwenkt, wodurch diese gereinigt werden kann.

Somit ist gleichfalls eine Vorrichtung geschaffen, mittels welcher die innerhalb der Rohrleitung 1 befindliche Reinigungseinrichtung 2 sowohl verschoben als auch längs der Innenwand der Rohrleitung 1 beliebig verschwenkt werden kann.

## Patentansprüche

1. Vorrichtung zum Verspritzen einer Flüssigkeit, wie einer Reinigungsflüssigkeit oder einer Schmierflüssigkeit, auf das Siebband bzw. auf das Filzband in einer Anlage zur Papiererzeugung mit einer Rohrleitung (1) für die Zufuhr der Flüssigkeit, welche mit Spritzdüsen (11) zum Ausspritzen der Flüssigkeit ausgebildet ist, wobei sich innerhalb der Rohrleitung eine Welle (21) mit einer Reinigungseinrichtung (2) für die Spritzdüsen (11) bzw. für die Innenwand der Rohrleitung (1) befindet, weiters die Welle (21) mit einer in einem an die Rohrleitung (1) anschließenden Gehäuse (10) angeordneten zylindrischen Hülse (43) ausgebildet ist, welche eine Kulissenführung (44) sowie ein Gewinde (46) aufweist, wobei das Gewinde (46) mit einer Stellspindel (47) zusammenwirkt und weiters ein gegenüber dem Gehäuse (10) quer verstellbarer Bolzen (45) od.dgl. vorgesehen ist, welcher in einer ersten Stellung in die Kulissenführung (44) hineinragt, wodurch bei einer Verdrehung der Stellspindel (47) die Welle (42) in Längsrichtung der Rohrleitung (1) verschoben wird, **dadurch gekennzeichnet, dass** ein zweiter Bolzen (51) od.dgl. vorgesehen ist, durch welchen die Stellspindel (47) mit der zylindrischen Hülse (43) auf deren Verdrehung kuppelbar ist, wodurch nach Verstellung des ersten Bolzens (45) od.dgl. aus der Kulissenführung (44) heraus die Welle (21) durch die Stellspindel (47) verdrehbar ist.

2. Vorrichtung nach Patentanspruch 1, **dadurch gekennzeichnet, dass** der zweite Bolzen (51) od.dgl., welcher sich in einer Querbohrung (52) der Stellspindel (47) befindet, unter Wirkung einer Stellfeder (53) auf radiale Verstellung hin belastet ist, wobei er an das innere Ende des ersten Bolzens (45) od.dgl. anliegt.

3. Vorrichtung nach Patentanspruch 2, **dadurch gekennzeichnet, dass** nach einer Verstellung des ersten Bolzens (45) od.dgl. radial nach außen der zweite Bolzen (51) od.dgl. unter Wirkung der Stellfeder (53) in die Kulissenführung (44) hineinragt.

4. Vorrichtung nach einem der Patentansprüche 1 bis 3, **dadurch gekennzeichnet, dass** der erste Bolzen (45) od.dgl. in eine erste Stellung, in welcher er in die Kulissenführung (44) so weit einragt, dass sich der zweite Bolzen (51) od.dgl. außerhalb der Kulissenführung (44) befindet, in eine zweite Stellung, in welcher sich sowohl der erste Bolzen (45) od.dgl. als auch der zweite Bolzen (51) od.dgl. in der Kulissenführung (44) befinden, und in eine dritte Stellung, in welcher er sich außerhalb der Kulissenführung (44) befindet, einstellbar und in diesen Stellungen feststellbar ist.

5. Vorrichtung nach Patentanspruch 1, **dadurch gekennzeichnet, dass** der zweite Bolzen (51) od.dgl., welcher in eine Querbohrung (52) der Stellspindel (47) einsetzbar ist, eine solche Länge aufweist, dass er in die Kulissenführung (44) hineinragt.

6. Vorrichtung nach Patentanspruch 5, **dadurch gekennzeichnet, dass** der erste Bolzen (45) od.dgl. in eine erste Stellung, in welcher er in die Kulissenführung (44) hineinragt, und in eine zweite Stellung, in welcher er sich außerhalb der Kulissenführung (44) befindet, verstellbar ist.

7. Vorrichtung nach einem der Patentansprüche 5 und 6, **dadurch gekennzeichnet, dass** die Wandung des Gehäuses (10) mit einer Gewindebohrung (10a) ausgebildet ist, in welcher der erste Bolzen (45) od.dgl. einschraubbar ist und in unterschiedliche Lagen einstellbar ist.

## Claims

1. A device for spraying a liquid, such as a cleaning liquid or a lubricating liquid, onto the wire belt or onto the felt belt in a papermaking installation, having a pipe (1) for supplying the liquid, which is provided with spray nozzles (11) for squirting out the liquid, a shaft (21) being located inside the pipe with a cleaning means (2) for the spray nozzles (11) or for the internal wall of the pipe (1), the shaft (21) additionally being provided with a cylindrical sleeve (43) arranged in a housing (10) adjoining the pipe (1), which sleeve comprises a slotted guide (44) and a thread (46), the thread (46) interacting with an adjusting spindle (47) and a pin (45) or the like additionally being provided which is adjustable transversely relative to the housing (10), which pin or the like projects in a first position into the slotted guide (44), whereby when the adjusting spindle (47) is rotated the shaft (42) is displaced in the lengthwise direction of the pipe (1), **characterised in that** a second pin (51) or the like is provided, by means of which the adjusting spindle (47) may be coupled for rotation to the cylindrical sleeve (43), whereby, after adjustment of the first pin (45) or the like out of the slotted guide (44), the shaft (21) may be rotated by the adjusting spindle (47).

2. A device according to claim 1, **characterised in that** the second pin (51) or the like, which is located in a cross hole (52) in the adjusting spindle (47), is loaded for radial adjustment by the action of an adjusting spring (53), said second pin resting against the inner end of the first pin (45) or the like.

3. A device according to claim 2, **characterised in that**, after radially outward adjustment of the first pin (45) or the like, the second pin (51) or the like projects into the slotted guide (44) under the action of the adjusting spring (53).

4. A device according to any one of claims 1 to 3, **characterised in that** the first pin (45) or the like may be adjusted into a first position, in which it projects so far into the slotted guide (44) that the second pin (51) or the like is located outside the slotted guide (44), into a second position, in which both the first pin (45) or the like and the second pin (51) or the like are located in the slotted guide (44), and into a third position, in which it is located outside the slotted guide (44), and fixed in these positions.

5. A device according to claim 1, **characterised in that** the second pin (51) or the like, which may be inserted into a cross hole (52) in the adjusting spindle (47), is of such a length that its projects into the slotted guide (44).

6. A device according to claim 5, **characterised in that** the first pin (45) or the like is adjustable into a first position, in which it projects into the slotted guide (44), and into a second position, in which it is located outside the slotted guide (44).

7. A device according to either one of claims 5 and 6, **characterised in that** the wall of the housing (10) is provided with a threaded hole (10a), in which the first pin (45) or the like may be screwed and adjusted into different positions.

## Revendications

1. Dispositif pour pulvériser un liquide, tel qu'un liquide de nettoyage ou un liquide lubrifiant, sur le tamis ou la bande de feutre d'une installation de production de papier, avec une conduite (1) pour l'amenée du liquide, qui est pourvue de pulvérisateurs (11) pour pulvériser le liquide, étant précisé qu'il y a à l'intérieur de la conduite un arbre (21) avec un dispositif de nettoyage (2) pour les pulvérisateurs (11) ou pour la paroi intérieure de ladite conduite (1), et que l'arbre (21) est par ailleurs pourvu d'un manchon cylindrique (43) qui est disposé dans une enveloppe (10) faisant suite à la conduite (1) et qui comporte un guide à coulisse (44) ainsi qu'un filetage (46), et étant précisé que le filetage (46) coopère avec une broche de réglage (47) et qu'il est prévu par ailleurs un boulon (45) ou un élément similaire qui est réglable transversalement par rapport à l'enveloppe (10) et qui, dans une première position, dépasse dans le guide à coulisse (44), moyennant quoi lors d'une rotation de la broche de réglage (47) l'arbre (42) est déplacé dans le sens longitudinal de la conduite (1), **caractérisé en ce qu'**il est prévu un deuxième boulon (51) ou élément similaire grâce auquel la broche de réglage (47) est apte à être accouplée au manchon cylindrique (43), en vue de sa rotation, moyennant quoi après le réglage du premier boulon (45) ou de l'élément similaire hors du guide à coulisse (44), l'arbre (21) est apte à tourner grâce à la broche de réglage (47).

2. Dispositif selon la revendication 1, **caractérisé en ce que** le deuxième boulon (51) ou élément similaire qui se trouve dans un perçage transversal (52) de la broche de réglage (47) est contraint dans le sens d'un réglage radial sous l'action d'un ressort de réglage (53), étant précisé qu'il est appliqué contre l'extrémité intérieure du premier boulon (45) ou élément similaire.

3. Dispositif selon la revendication 2, **caractérisé en ce qu'**après un réglage du premier boulon (45) ou élément similaire radialement vers l'extérieur, le deuxième boulon (51) ou élément similaire dépasse dans le guide à coulisse (44) sous l'action du ressort de réglage (53).

4. Dispositif selon l'une des revendications 1 à 3, **caractérisé en ce que** le premier boulon (45) ou élément similaire est apte à être amené dans une première position dans laquelle il dépasse dans le guide à coulisse (44) de telle sorte que le deuxième boulon (51) ou élément similaire se trouve à l'extérieur du guide (44), dans une deuxième position dans laquelle le premier boulon (45) ou élément similaire et le deuxième boulon (51) ou élément similaire se trouvent tous les deux dans le guide (44), et dans une troisième position dans laquelle il se trouve à l'extérieur du guide (44), et est apte à être bloqué dans ces positions.

5. Dispositif selon la revendication 1, **caractérisé en ce que** le deuxième boulon (51) ou élément similaire qui est apte à être inséré dans un perçage transversal (52) de la broche de réglage (47) présente une longueur telle qu'il dépasse dans le guide à coulisse (44).

6. Dispositif selon la revendication 5, **caractérisé en ce que** le premier boulon (45) ou élément similaire est apte à être amené dans une première position dans laquelle il dépasse dans le guide à coulisse (44), et dans une position dans laquelle il se trouve à l'extérieur du guide (44).

7. Dispositif selon l'une des revendications 5 et 6, **caractérisé en ce que** la paroi de l'enveloppe (10) est pourvue d'un perçage fileté (10a) dans lequel le premier boulon (45) ou élément similaire est apte à être vissé et est réglable dans différentes positions.
